# DEMANDE DE BREVET EUROPEEN

(11) **EP 2 055 836 A1**
(43) Date de publication de la demande: **06.05.2009**
(21) Numéro de dépôt: 08305725.7
(22) Date de dépôt: 24.10.2008
(51) Int. Cl.: E01C 23/09

(54) **Machine automotrice pour le traitement d'une surface en un matériau soumis au retrait**

(30) Priorité: 31.10.2007 FR 0707644
(71) Demandeur: Tech Evolution, 85300 Challans (FR)
(72) Inventeur: Esnault, Vincent, 49000 Angers (FR); Fradin, Louis, 85270 Saint Hilaire de Riez (FR)
(74) Mandataire: Laget, Jean-Loup

(57) **Abrégé**

L'invention concerne une machine (1) automotrice pour le traitement d'une surface en un matériau soumis au retrait dans laquelle est ou doit être ménagée une rainure (2) devant être comblée par un matériau de remplissage, ladite machine comportant, montés sur un châssis (10) roulant commandé en déplacement à l'aide d'une unité de commande, des moyens (3) de formation ou de préparation de la rainure au remplissage et des moyens (4) d'alimentation de ladite rainure en un matériau de remplissage.

Selon l'invention, ladite machine comporte en outre des moyens (6) de détermination de la largeur (L) de la rainure et des moyens d'asservissement de la quantité de matériau de remplissage délivrée par les moyens d'alimentation en fonction au moins de ladite largeur déterminée, les moyens de formation ou de préparation, les moyens d'alimentation et les moyens de détermination de la largeur de la rainure fonctionnant de manière synchronisée.

## Description

La présente invention concerne de manière générale le traitement d'une surface en un matériau soumis au retrait.

L'invention concerne plus particulièrement une machine automotrice pour le traitement d'une surface en un matériau soumis au retrait, tel que béton, dans laquelle est, ou doit être ménagée, au moins une rainure, ou joint de fissuration, devant être comblée par un matériau de remplissage de manière à éviter que des éléments, tels que de l'eau ou des débris, s'infiltrent dans ladite rainure, ladite machine comportant, montés sur un châssis roulant commandé en déplacement à l'aide d'une unité de commande, au moins des moyens de formation ou de préparation de la rainure au remplissage, tel qu'un organe de sciage, des moyens d'alimentation de ladite rainure en un matériau de remplissage, tel qu'un mélange d'une résine et d'un catalyseur.

Les revêtements actuels en béton sont coulés en continu. Des traits de scie de faible épaisseur sont ensuite pratiqués dans le béton pour former des joints de fissuration servant à guider les fissurations qui vont apparaître lors du retrait du béton. Ces joints de fissuration forment des logements qui reçoivent ultérieurement un matériau de remplissage, tel qu'une résine.

On connaît de l'état de la technique et notamment du document US-3. 020. 813 une machine telle que décrite ci-dessus. Le document US-3. 020. 813 décrit une machine motorisée conçue pour nettoyer une rainure, ou joint de fissuration, puis remplir ladite rainure avec un matériau de remplissage. Cette machine comporte ainsi des moyens de préparation au remplissage de la rainure formés par des moyens de redécoupe de la rainure, tels que des lames ou un disque de sciage. Cette machine est également équipée de moyens d'alimentation de la rainure formés par un tuyau qui se termine par un nez d'injection à déplacer le long de la rainure après nettoyage. Cependant, si la préparation de la rainure peut être réalisée automatiquement par déplacement de la machine le long de la rainure, l'alimentation de la rainure en matériau de remplissage nécessite l'action d'un opérateur pour diriger le nez d'injection le long de la rainure et piloter la quantité de matériau de remplissage injectée.

Une telle machine ne permet donc pas de nettoyer et de remplir la rainure en un seul passage. L'opération de traitement de la rainure est alors longue et coûteuse en main d'oeuvre.

En outre, une telle machine ne permet pas un pilotage précis de la quantité de matière de remplissage injectée. En effet, l'alimentation de la rainure est pilotée par l'opérateur qui déplace lui-même le nez d'injection lorsqu'il estime que la quantité injectée de matériau de remplissage, sur une portion donnée de la rainure, est suffisante. Le matériau de remplissage de la rainure étant très onéreux, il est souhaitable de remplir la rainure avec la quantité juste suffisante pour atteindre un niveau correspondant à un affleurement de la surface.

La présente invention a pour but de limiter la quantité de matière de remplissage injectée tout en assurant un remplissage correct de la rainure.

La machine décrite dans le document US 3.020.812 comprend un disque de sciage de la rainure et une buse d'injection de matière dans ladite rainure. Cependant, cette machine ne permet pas de connaître les dimensions de la rainure et n'autorise donc pas un pilotage précis de la quantité de matière injectée dans la rainure.

Le document US 2004/0155022 décrit une machine qui permet de combler les fissures dans un sol avec une matière de remplissage en fonction des dimensions de la fissure. Mais une telle machine ne permet pas de former une rainure ou de retravailler la fissure pour former une rainure régulière. Il en résulte qu'une telle machine ne s'applique pas à la réalisation de joint de fissuration.

Un autre but de l'invention est de permettre un traitement rapide de la rainure en réduisant le nombre de passages pour effectuer les opérations de traitement de la rainure.

Un autre but de l'invention est de permettre une préparation de la rainure de manière fiable, sans risque de dégradation de ladite rainure lorsque la machine commence à dévier de la trajectoire de la rainure.

A cet effet, l'invention concerne une machine automotrice pour le traitement d'une surface en un matériau soumis au retrait, tel que béton, dans laquelle est, ou doit être ménagée, au moins une rainure, ou joint de fissuration, devant être comblée par un matériau de remplissage de manière à éviter que des éléments, tels que de l'eau ou des débris, s'infiltrent dans ladite rainure, ladite machine comportant, montés sur un châssis roulant commandé en déplacement à l'aide d'une unité de commande, au moins :
- des moyens de formation ou de préparation de la rainure au remplissage, tel qu'un organe de sciage,
- des moyens d'alimentation de ladite rainure en un matériau de remplissage, tel qu'un mélange d'une résine et d'un catalyseur,
caractérisée en ce que ladite machine comporte en outre au moins des moyens de détermination de la largeur de la rainure et des moyens d'asservissement de la quantité de matériau de remplissage délivrée par les moyens d'alimentation en fonction au moins de ladite largeur déterminée, les moyens de formation ou de préparation, les moyens d'alimentation et les moyens de détermination de la largeur de la rainure fonctionnant de manière synchronisée.

La détermination de la largeur de la rainure permet d'optimiser la quantité de matériau de remplissage introduite dans la rainure. Une telle optimisation de la quantité de matériau permet de réduire les coûts de traitement de la surface tout en s'assurant que la rainure est alimentée de manière fiable en matériau de remplissage.

Il est ainsi possible de piloter précisément la quantité injectée de matériau de remplissage dans la rainure de manière à alimenter la rainure avec la quantité juste suffisante pour affleurer la surface à traiter, ce qui permet d'éviter tout gaspillage du matériau de remplissage en assurant un remplissage correct de la rainure.

Grâce au pilotage précis des moyens d'alimentation de la rainure et au fonctionnement en synchronisme des moyens de préparation et des moyens d'alimentation, un seul passage de la machine est nécessaire pour traiter entièrement la rainure. Le traitement de la rainure est ainsi plus rapide. En outre, l'alimentation de la rainure étant réalisée automatiquement par la machine au cours de son déplacement le long de la rainure, l'opérateur n'a pas besoin de réaliser manuellement l'étape d'alimentation de la rainure en matériau de remplissage, ce qui permet de réduire les coûts de main d'oeuvre.

Comme la quantité injectée de matériau de remplissage peut être pilotée de manière à alimenter la rainure avec la quantité juste suffisante pour affleurer la surface à traiter, on peut envisager de s'exempter de lisser la portion de matériau de remplissage affleurant la surface.

Selon une caractéristique avantageuse de l'invention, la machine, du type dans laquelle les moyens de formation ou de préparation de la rainure au remplissage sont formés par un organe de sciage, est caractérisée en ce qu'au moins l'organe de sciage est monté coulissant par rapport au châssis de la machine selon un axe horizontal sensiblement orthogonal à la direction d'avance de la machine, ladite machine comportant également un capteur de la position relative de l'organe de sciage par rapport au châssis de la machine, l'unité de commande en déplacement étant conçue pour piloter la trajectoire de la machine en fonction de la position relative de l'organe de sciage par rapport au châssis de manière à maintenir l'organe de sciage dans une position de référence par rapport au châssis de la machine.

Préférentiellement, les moyens de détermination de la largeur de la rainure comprennent des moyens de mesure de distance par laser montés pivotants, autour d'un axe sensiblement parallèle à la direction d'avance de la machine, selon une plage angulaire donnée, de manière à permettre un balayage optique de la rainure, lesdits moyens de détection de la largeur de la rainure comportant également des moyens de détection de la position angulaire des moyens de mesure par laser au cours du balayage optique de la rainure.

Selon une caractéristique avantageuse de l'invention, les moyens de détermination de la largeur de la rainure comprennent au moins un organe glissant ou roulant en forme de coin pour pouvoir être introduit partiellement, sur une hauteur variable, dans ladite rainure, en fonction de la largeur de ladite rainure, ledit organe étant rappelé au moins par son propre poids et, éventuellement, par un élément de rappel, en direction de la surface de déplacement du châssis roulant.

Selon une autre caractéristique avantageuse de l'invention, l'organe glissant ou roulant des moyens de détermination de la largeur de la rainure est formé par une roue dont la bande de roulement est profilée en V, ladite roue étant montée rotative autour d'un premier axe dit horizontal et oscillante autour d'un deuxième axe dit vertical, orthogonal audit premier axe, ladite roue étant associée à un capteur pour la transmission de signaux électriques, représentatifs des oscillations de la roue en fonction du profil de ladite rainure, à l'unité de commande en déplacement de la machine.

Selon une autre caractéristique avantageuse de l'invention, la machine comporte en outre des moyens de mesure de la résistance à l'avancement de la machine qui délivrent des signaux électriques auxquels l'unité de commande en déplacement du châssis roulant et les moyens d'alimentation de la rainure en un matériau de remplissage sont asservis en fonctionnement.

Préférentiellement, les moyens de formation ou de préparation de la rainure sont formés par un organe de sciage, caractérisée en ce que les moyens de mesure de la résistance à l'avancement sont formés par des moyens de détermination de l'effort de coupe de l'organe de sciage.

Selon un premier mode de réalisation préférentiel de l'invention, la machine comporte en outre des moyens de dépose à l'intérieur de la rainure d'un élément continu, tel que boudin ou bande, formant fond de joint, le matériau de remplissage délivré par les moyens d'alimentation remplissant l'espace laissé libre au-dessus du fond de joint.

Selon une caractéristique avantageuse de ce premier mode de réalisation, les moyens de formation ou de préparation de la rainure, les moyens de dépose de l'élément continu dans la rainure, les moyens de détermination de la largeur de la rainure et les moyens d'alimentation de la rainure, sont disposés en série de l'avant vers l'arrière de la machine, lesdits moyens fonctionnant de manière synchronisée pour permettre le traitement de la rainure en un seul passage de la machine le long de ladite rainure.

Selon une autre caractéristique avantageuse du premier mode de réalisation de l'invention, les moyens de formation ou de préparation de la rainure, les moyens de dépose de l'élément continu dans la rainure, les moyens de détermination de la largeur de la rainure et les moyens d'alimentation de la rainure, sont montés sur un châssis, dit auxiliaire, porté et animé d'un mouvement de monte et baisse par rapport au châssis roulant, dit châssis principal, de la machine, et les moyens de formation ou de préparation de la rainure au remplissage comportent un organe de sciage de ladite rainure et des moyens d'aspiration des débris infiltrés dans la rainure, lesdits moyens d'aspiration étant équipés d'un réservoir de stockage des débris aspirés dont la vidange est commandée par l'élévation du châssis auxiliaire.

Selon une autre caractéristique avantageuse du premier mode de réalisation de l'invention, l'élément continu, formant fond de joint, est stocké à l'état bobiné sur un enrouleur, ledit enrouleur étant associé à un dispositif de déroulement de l'élément continu, embrayable en début et en fin de cycle de pose de l'élément continu pour dérouler une longueur prédéterminée de l'élément continu dans la rainure, et, débrayable lors de l'avance de la machine le long de la rainure pour permettre un libre déroulement de l'élément continu dans la rainure.

Selon un deuxième mode de réalisation de l'invention, qui peut éventuellement reprendre les caractéristiques du premier mode de réalisation de l'invention, la machine comporte des moyens de détermination de la hauteur de la rainure, auxquels les moyens d'alimentation sont également asservis en fonctionnement.

Selon une caractéristique avantageuse de l'invention, les moyens d'alimentation de ladite rainure comprennent au moins un réservoir de stockage du ou des constituants du matériau de remplissage et le ou chaque réservoir est muni d'un capteur de poids.

L'invention sera bien comprise à la lecture de la description suivante d'exemples de réalisation, en référence aux dessins annexés dans lesquels :
- la figure 1 est une vue en perspective de la machine selon l'invention ;
- la figure 2 est une vue en perspective selon un autre angle de la machine de la figure 1 ;
- la figure 3 est une vue en perspective du dessous de la machine de la figure 1, montrant les outils de traitement de rainure équipant la machine ;
- la figure 4 est une vue de détail d'un outil de la machine servant à la détermination de la largeur et de la trajectoire de la rainure ;
- la figure 5 est une vue schématique de l'organe de la figure 4 à l'état introduit partiellement dans la rainure ;
- la figure 6 est une vue en perspective des moyens de limitation de la déviation de la machine selon l'invention par rapport à la rainure ;
- la figure 7 est une vue en perspective des moyens de balayage optiques de la rainure.

Aux figures 1 à 5, on a représenté une machine 1 automotrice pour le traitement d'une surface 16 en un matériau soumis au retrait, tel que béton, dans laquelle est ménagée au moins une rainure 2 ou joint de fissuration.

La rainure 2 doit être comblée par un matériau de remplissage de manière à éviter que des éléments, tels que de l'eau ou des débris, s'infiltrent dans ladite rainure 2.

La machine comporte un châssis 10 roulant commandé en déplacement à l'aide d'une unité de commande comme détaillé ci-après.

La machine comporte également une pluralité d'outils pour le traitement de la rainure. Ces outils comprennent notamment des moyens 3 de préparation de la rainure 2 au remplissage. Dans l'exemple illustré à la figure 3, ces moyens 3 de préparation sont formés par un disque 13 de sciage, ici une scie à diamant. Le disque de sciage est réglable en hauteur en fonction de la profondeur de la rainure à traiter.

Le disque de sciage 13 permet de re-scier la rainure 2 pour nettoyer l'intérieur de ladite rainure 2 et, le cas échéant, détruire les anciens matériau de remplissage et fond de joint usés. En variante, on peut prévoir de remplacer le disque de sciage 13 par un autre organe de coupe.

La machine comporte en outre des moyens 4 d'alimentation de ladite rainure 2 en un nouveau matériau de remplissage. Ce matériau de remplissage est ici formé par mélange de deux produits, une résine et un catalyseur. Les moyens 4 d'alimentation de ladite rainure 2 comportent un réservoir 31 pour le catalyseur et un réservoir 32 pour la résine. Chaque réservoir 31, 32 est également muni d'un capteur de poids qui fait office de jauge de niveau et de débitmètre. Les deux produits sont dosés par des pompes volumétriques indépendantes. Les moyens 4 d'alimentation comportent également un mélangeur 39 statique équipé à son extrémité libre d'une buse d'alimentation 26. L'autre extrémité du mélangeur 39 statique communique avec deux tuyaux 40, 41 d'amenée, respectivement, du catalyseur et de la résine contenus dans les réservoirs 31, 32.

Le mélangeur 39 statique est monté de manière amovible à l'intérieur d'un volet 36 relié par des charnières à un cadre 37. Le volet 36 est également équipé d'une poignée mobile entre une position dite de libération dans laquelle le volet 36 peut librement pivoter par rapport au cadre 37 de manière à permettre l'extraction et le remplacement du mélangeur 39 et une position dite de fonctionnement dans laquelle le volet 36, lorsqu'il est refermé sur le cadre 37, est verrouillé par rapport audit cadre 37. Le mélangeur 37 est alors correctement positionné et peut être alimenté par les tuyaux 40, 41 reliés aux réservoirs 31, 32 de manière fiable. Le mélangeur 39 peut ainsi être aisément retiré et remplacé.

De manière caractéristique à l'invention, la machine 1 comporte des moyens 6 de détermination de la largeur L de la rainure 2 et des moyens d'asservissement de la quantité de matériau de remplissage délivrée par les moyens 4 d'alimentation en fonction au moins de ladite largeur L déterminée.

On peut prévoir que la largeur de la rainure 2 à déterminer corresponde soit à la largeur de la rainure à une hauteur donnée de la rainure, par exemple au niveau du fond de la rainure ou encore au niveau de l'ouverture de la rainure affleurant la surface à traiter, soit à une moyenne de valeurs déterminées pour différentes hauteurs. Dans l'exemple illustré aux figures, la largeur déterminée correspond à la largeur de l'ouverture de la rainure affleurant la surface à traiter.

Les moyens 6 de détermination de la largeur L de la rainure 2 comportent un organe glissant ou roulant en forme de coin pour pouvoir être introduit partiellement, sur une hauteur variable, dans ladite rainure, en fonction de la largeur L de ladite rainure 2. Dans l'exemple illustré aux figures 1 à 5, l'organe glissant ou roulant des moyens 6 de détermination de la largeur L de la rainure 2 est formé par une roue 7 dont la bande de roulement est profilée en V.

Ladite roue 7 est rappelée par son propre poids et par un élément de rappel 17, tel qu'un ressort, en direction de la surface 16 de déplacement du châssis 10 roulant. Dans l'exemple illustré à la figure 3, la roue 7 est montée à l'extrémité d'un bras 19 pivotant autour d'un axe A3 horizontal et transversal à la direction de déplacement de la machine le long de ladite rainure 2. L'autre extrémité du bras est rattachée au ressort 17 qui rappelle la roue vers la surface 16 par pivotement du bras 19 autour de l'axe A3. Les moyens 6 de détermination de la largeur L de la rainure 2 comportent également un capteur 20 associé au bras 19 pivotant qui détecte la hauteur de la roue 7 en fonction du pivotement du bras 19 autour de l'axe A3.

Selon un autre mode de réalisation illustré à la figure 7, les moyens de détermination de la largeur L de la rainure sont formés par des moyens de mesure de distance 50, par laser. Lesdits moyens de mesure de distance par laser sont montés pivotants autour d'un axe A51 parallèle à la direction d'avance de la machine. Le laser est dirigé vers le sol. En particulier, les moyens de mesure de distance 50 par laser sont montés sur une platine oscillante 51 et la machine comporte des moyens de pilotage du pivotement des moyens de mesure de distance par laser autour dudit axe A51 de pivotement, sur une plage angulaire donnée, de manière à permettre un balayage de la rainure par le laser. Le système de mesure de distance par laser est agencé de telle sorte que le rayon laser 50A vienne sensiblement au droit de la rainure lorsque l'organe de sciage est engagé dans la rainure. Le laser utilisé est un laser de mesure analogique conçu pour mesurer la distance jusqu'au sol par triangulation. Les moyens de mesure de distance par laser sont associés à un capteur 56 de distance analogique qui donne la position angulaire du laser, via la position angulaire de la platine 51 qui porte les moyens de mesure 50 par laser. La mesure de la distance jusqu'au sol en fonction de la position angulaire du laser au cours du balayage de la rainure dans la plage angulaire donnée permet de déterminer la largeur et/ou la profondeur de la rainure au cours de l'avance de la machine. En outre, un tel système de reconstitution du profil de la rainure par balayage laser est avantageusement utilisé pour vérifier que la machine est correctement alignée avec la rainure. En effet, on peut comparer la position du profil de la rainure ainsi reconstituée à une position de référence. Un écartement entre cette position de référence et la position déterminée du profil reconstitué de la rainure peut alors être utilisé par l'unité de commande en déplacement pour modifier la trajectoire de la machine de manière à faire correspondre ces deux positions. Comme détaillé ci-après, la scie permet également, par un montage à coulissement par rapport au châssis et un capteur de position de la scie par rapport au châssis, de déterminer une déviation de la machine par rapport à la rainure et de corriger cette déviation en pilotant la trajectoire de la machine en conséquence. Ainsi, de préférence, l'organe de sciage est monté à l'avant de la machine tandis que les moyens de mesure de distance par laser sont montés derrière l'organe de sciage de manière à pouvoir déterminer la position relative de la machine par rapport à la rainure en deux points le long de ladite rainure. Le repositionnement de la machine le long de la rainure peut ainsi être réalisé de manière fiable.

Comme illustré à la figure 7, la commande du pivotement des moyens de mesure 50 par laser peut être réalisée de la manière suivante. Comme rappelé ci-dessus, les moyens de mesure par laser sont montés solidaires d'une platine 51 qui est montée pivotante autour d'un axe A51 sensiblement parallèle à la direction d'avance de la machine. Un moteur 52 avec excentrique 55 est équipé d'une bielle 53 dont l'extrémité est traversée par un axe 54 solidaire de la platine 51. Ainsi, l'excentrique 55 du moteur, sur lequel est rapportée la biellette 53, décrit un cercle et la platine 51, entraînée par la bielle 53, pivote dans un sens et dans l'autre sur une plage angulaire donnée, ce qui lui permet de balayer optiquement la rainure. Comme rappelé ci-dessus, au cours du balayage de la rainure par le laser, le capteur de distance 56 analogique détermine la position angulaire de la platine 51 et donc du rayon laser 50A au cours de son mouvement de balayage.

Le débit de matériau de remplissage délivré par les moyens 4 d'alimentation est également asservi à la vitesse d'avance de la machine. On peut prévoir également que la quantité de matériau de remplissage délivrée soit asservie à la hauteur de la rainure. Dans le cas où la machine ne comporte pas de moyens de détermination de la hauteur de la rainure, la quantité de matériau de remplissage à délivrer est calculée à partir d'une valeur par défaut de cette hauteur. Comme détaillé ci-après plusieurs modes de réalisation sont envisageables selon qu'il est ou non prévu de disposer un fond de joint dans la rainure.

Les moyens 3 de formation ou de préparation, les moyens 4 d'alimentation et les moyens 6 de détermination de la largeur L de la rainure 2 fonctionnent de manière synchronisée, ce qui permet de traiter rapidement la rainure en effectuant un seul passage de la machine le long de la rainure.

La machine est pourvue d'un système 5 électronique et informatique central tel qu'un microordinateur intégré ou un ensemble de circuits intégrés dédiés pour assurer le pilotage des différents organes électriques de la machine. Le système électronique et informatique comprend par exemple de façon classique une carte mère, un microprocesseur, une mémoire vive et une mémoire de masse permanente. La mémoire de masse contient un programme d'exécution du procédé de pilotage automatique de la machine selon le fonctionnement décrit ci-après.

Le système électronique et informatique comporte notamment les moyens d'asservissement de la quantité de matériau de remplissage délivrée par les moyens 4 d'alimentation en fonction de ladite largeur L déterminée. Ces moyens d'asservissement peuvent être réalisés sous forme d'un logiciel qui calcule la quantité à débiter en fonction de la largeur L déterminée, de la vitesse d'avance de la machine et de la hauteur de la rainure à remplir.

Il est prévu que les pompes volumétriques de dosage de la résine et du catalyseur puissent être pilotées par le système électronique et informatique.

Le système électronique et informatique est également conçu pour permettre à l'opérateur de prérégler les différents organes de la machine et d'initialiser certains paramètres de la machine tels que la vitesse nominale d'avance de la machine et la vitesse nominale de rotation du disque de sciage. A cet effet, le système électronique et informatique de la machine est pourvu d'une interface homme-machine qui comporte de manière usuelle un écran 21 et éventuellement un clavier 22. Il est également prévu une manette multidirectionnelle 23 destinée à être utilisée par l'opérateur pour amener la machine 1 à proximité de la rainure 2 à traiter.

Le châssis 10 roulant de la machine est porté par deux roues 30, 31 montées folles et deux roues 28, 29 motrices montées à pivotement commandé autour d'un axe vertical. Dans l'exemple illustré aux figures, les roues motrices sont les roues avant 28 et arrière 29 situées du côté des outils de traitement. Le système électronique et informatique comporte entre autres une unité de commande en déplacement qui pilote des moyens de propulsion automatique de la machine.

Les moyens de propulsion automatique comportent une alimentation telle qu'un groupe électrogène embarqué, une batterie ou un câble avec enrouleur, ainsi que des servomoteurs qui commandent la vitesse de rotation des roues motrices. On prévoit également que l'orientation de chaque roue motrice puisse être pilotée indépendamment.

La machine comporte en outre des moyens de mesure de la résistance à l'avancement qui délivrent des signaux électriques auxquels l'unité de commande en déplacement est asservie en fonctionnement. Dans l'exemple illustré aux figures, la résistance à l'avancement de la machine le long de ladite rainure est déterminée à partir de l'effort de coupe du disque de sciage dans la rainure. L'intensité électrique du courant d'alimentation du disque de sciage est représentative de l'effort de coupe du disque de sciage, ce qui permet d'asservir la vitesse d'avance de la machine et ainsi le débit de remplissage de la rainure à la valeur de l'intensité électrique du courant d'alimentation du disque de sciage. En effet, lorsque l'effort de coupe augmente, l'intensité électrique du courant d'alimentation du disque de sciage augmente également, et inversement. Ainsi, on peut prévoir que les moyens de mesure de la résistance à l'avancement soient réalisés sous la forme de moyens de mesure de l'intensité électrique du courant d'alimentation de l'organe de sciage. En variante, on pourrait prévoir d'asservir la vitesse d'avance de la machine au couple moteur du disque de sciage. On peut également prévoir d'asservir la vitesse de rotation de la scie en fonction de l'effort de coupe de la scie, de manière à réduire la vitesse de rotation de la scie lorsque l'effort de coupe augmente.

La machine est également autoguidée le long de la rainure 2. A cet effet, ladite roue 7 est également montée rotative autour d'un premier axe A1 dit horizontal et oscillante, ou libre à pivotement, autour d'un axe A2 dit vertical, orthogonal audit axe A1. Ladite roue 7 est associée à un capteur 11 qui détecte l'angle de pivotement de la roue 7 autour de l'axe A2. Comme expliqué ci-après, le montage oscillant de la roue 7 autour de l'axe A2 permet de déterminer le profil de la rainure et de corriger si nécessaire la trajectoire la machine à l'aide de l'unité de commande en déplacement.

On prévoit également un mode de réalisation de l'invention selon lequel la machine comprend des moyens de limitation de la déviation de la trajectoire de ladite machine par rapport à la trajectoire de la rainure. Comme rappelé ci-dessus, ces moyens de limitation de la déviation de la trajectoire de la machine sont réalisés à l'aide d'un montage à coulissement de l'organe de sciage par rapport au châssis de la machine. En particulier, l'organe de sciage est monté coulissant par rapport au châssis de la machine le long d'un axe horizontal sensiblement orthogonal à la direction d'avance de la machine. Comme illustré à la figure 6, on peut prévoir que le châssis comporte une partie fixe 40 par rapport au reste du châssis qui porte une partie mobile 41 solidaire de l'organe de sciage et du moteur 42 associé audit organe. La partie mobile support de l'organe de sciage comprend un axe 44 monté coulissant à l'intérieur d'un logement 43 d'axe, formant organe de guidage solidaire de la partie fixe 40 du châssis. Les moyens de limitation de la déviation de la machine comportent également un capteur 45 de distance analogique qui mesure la position relative de la partie mobile 41 support de l'organe de sciage par rapport à la partie fixe 40 du châssis, c'est-à-dire la position relative de l'organe de sciage par rapport au châssis de la machine. Lorsque l'écart entre la position mesurée de l'organe de sciage et une position de référence dudit organe de sciage, correspondant à la position souhaitée de l'organe de sciage par rapport au châssis, est supérieur à une valeur seuil, l'unité de commande en déplacement corrige l'orientation des roues et éventuellement la vitesse d'avance de la machine, de sorte que l'organe de sciage revienne dans sa position de référence par rapport au châssis de la machine correspondant à l'axe longitudinal de la machine. Bien entendu, ici les termes de déplacement sont entendus de manière relative. En effet, par référence au sol, la scie qui reste dans la rainure ne bouge pas ou peu selon une direction orthogonale à la direction de la rainure. C'est le châssis qui est mobile par rapport au sol selon ladite direction orthogonale à la direction d'avance de la machine. Grâce à de tels moyens de limitation de la déviation de la trajectoire de la machine, lorsque la machine dévie par rapport à la trajectoire de la rainure, l'organe de sciage reste dans la rainure et ne la dégrade pas. Autrement dit, une légère déviation de la machine n'entraîne pas de dégradation de la rainure, puisque le disque de sciage coulisse par rapport au châssis. Au-delà d'une certaine valeur de déviation de la machine qui se traduit par un écart entre la position de l'organe de sciage et une position de référence, supérieure à une valeur seuil donnée, la machine est ramenée vers la rainure.

Selon un premier mode de réalisation préférentiel de l'invention, la machine comporte en outre des moyens de dépose 8 à l'intérieur de la rainure 2 d'un élément continu 9, tel que boudin ou bande, formant fond de joint, le matériau de remplissage délivré par les moyens 4 d'alimentation remplissant l'espace laissé libre au-dessus du fond de joint. Préférentiellement, l'élément continu est de préférence en élastomère et de diamètre compris entre 5 et 10 mm.

Comme illustré aux figures 1 à 4, il est prévu de disposer, derrière les moyens de dépose 8, des galets 25 d'insertion de l'élément continu 9 dans la rainure.

Les moyens 3 de préparation de la rainure, les moyens 8 de dépose de l'élément continu dans la rainure, les moyens 6 de détermination de la largeur L de la rainure 2 et les moyens 4 d'alimentation de la rainure, sont montés sur un châssis 12, dit auxiliaire. Ce châssis 12 auxiliaire est porté et animé le long de rails 34 d'un mouvement de monte et baisse par rapport au châssis 10 roulant, dit châssis principal, de la machine 1. Il est également prévu un capteur 27 pour détecter la hauteur du châssis 12 auxiliaire par rapport au châssis 10 roulant (voir figure 2).

Comme illustré plus particulièrement à la figure 3, les moyens de préparation de la rainure, les moyens 8 de dépose de l'élément continu dans la rainure, les moyens 6 de détermination de la largeur L de la rainure 2 et les moyens 4 d'alimentation de la rainure, sont disposés en série de l'avant vers l'arrière de la machine. Comme détaillé ci-après, lesdits moyens 3, 8, 6, 4 fonctionnent de manière synchronisée pour permettre le traitement de la rainure 2 en un seul passage de la machine 1 le long de ladite rainure 2.

Comme illustré à la figure 1, les moyens 3 de formation ou de préparation de la rainure 2 au remplissage comportent, outre l'organe de sciage 13 de ladite rainure, des moyens d'aspiration 14 des débris infiltrés dans la rainure. Les moyens d'aspiration 14 sont pourvus d'un dispositif de type cyclone pour isoler, sous l'effet de la force centrifuge, les débris aspirés dans un réservoir de stockage. La vidange du réservoir de stockage des débris aspirés est commandée par l'élévation du châssis 12 auxiliaire.

L'élément continu 9, formant fond de joint, est stocké à l'état bobiné sur un enrouleur 15. Ledit enrouleur 15 est associé à un dispositif de déroulement 35 de l'élément continu 9 embrayable en début et en fin de cycle de pose de l'élément continu 9 pour dérouler une longueur prédéterminée de l'élément continu 9 dans la rainure, et, débrayable lors de l'avance de la machine 1 le long de la rainure 2 pour permettre un libre déroulement de l'élément continu 9 dans la rainure 2.

Selon un deuxième mode de réalisation de l'invention, qui peut être ou non combiné avec le premier mode de réalisation, la machine comporte des moyens de détermination de la hauteur de la rainure 2. Selon ce mode de réalisation les moyens 4 d'alimentation sont également asservis en fonctionnement à la hauteur de la rainure déterminée. Dans le cas où il est prévu, selon ce deuxième mode de réalisation, de dérouler un élément continu formant fond de joint dans la rainure, la hauteur de la rainure à déterminer correspond à la hauteur de l'espace laissé libre entre le fond de joint et la surface à traiter.

Il est également prévu des moyens de positionnement automatique de la machine le long de la rainure au début du cycle de traitement. Les moyens de positionnement automatique sont par exemple formés par un dispositif optique conçu pour, d'une part, émettre un trait de repérage sous forme d'un rayon laser sur le sol, ce trait de repérage étant parallèle à l'axe selon lequel sont disposés les outils de traitement de la machine et, d'autre part, piloter le déplacement la machine, via l'unité de commande en déplacement, jusqu'à ce que le trait de repérage laser soit confondu avec le profil de la rainure. Les outils de traitement sont alors correctement positionnés au-dessus de la rainure et le traitement de ladite rainure peut commencer.

Le fonctionnement de la machine selon l'invention est décrit ci-dessous pour un exemple de traitement de surface où il est prévu une étape de dépose de fond de joint.

La machine est amenée sur le site, par exemple par camion. Si nécessaire, les réservoirs 31, 32 de catalyseur et de résine sont remplis par l'opérateur.

La machine est ensuite mise sous tension. L'opérateur peut effectuer les préréglages de la machine tels que décrits ci-dessus à l'aide de l'écran 21 et du clavier 22. En particulier, il peut transmettre au système électronique et informatique central la profondeur estimée de la rainure, la vitesse nominale de rotation de la scie et la vitesse nominale d'avance de la machine.

Grâce aux moyens de positionnement automatique de la machine décrits ci-dessus, la machine est positionnée automatiquement le long de la rainure, les outils de traitement 13, 8, 25, 7, 26 étant disposés à l'aplomb de la rainure. Le châssis 12 auxiliaire est alors abaissé par rapport au châssis 10 roulant et les outils pénètrent partiellement dans la rainure à traiter.

La rotation de la scie 13 est démarrée en position haute. Une fois atteinte la vitesse de rotation nominale de la scie, celle-ci est abaissée jusqu'à atteindre la profondeur estimée de rainure transmise au système électronique et informatique par l'opérateur. Le sciage de la rainure est alors amorcé et la machine avance automatiquement. Au cours du sciage de la rainure, les moyens d'aspiration 14 aspirent les débris présents dans la rainure.

Une fois que le disque de sciage a préparé une première portion de rainure, le dispositif de déroulement 35 de l'élément continu 9 est embrayé et déroule une longueur prédéterminée de l'élément continu 9 dans la rainure.

L'élément continu 9 est inséré dans la rainure 2 à l'aide des galets 25 situés derrière les moyens de dépose 8. L'insertion de l'élément continu 9 dans la rainure par les galets entraîne l'immobilisation de l'élément continu 9 par pincement dans la rainure. Le dispositif de déroulement 35 est alors débrayé pour permettre un libre déroulement de l'élément continu 9 dans la rainure 2 lors de l'avance de la machine 1 le long de la rainure 2.

La largeur L de l'ouverture de la rainure 2 affleurant la surface à traiter est déterminée à l'aide de la roue 7 dont la bande de roulement est profilée en V. Comme illustré à la figure 5, la bande 18 de roulement de la roue pénètre partiellement dans la rainure, le ressort 17 rappelant la roue 7 en appui sur la rainure. La hauteur d'introduction partielle de la bande 18 est fonction de la largeur L de ladite rainure 2. En effet, plus la rainure est large, plus le profil en V peut pénétrer dans la rainure. Le système électrique et informatique déduit ainsi de la hauteur de la roue 7, déterminée par le capteur 20, la largeur L de la rainure.

Les moyens 4 d'alimentation délivrent alors dans la rainure une quantité de matériau de remplissage fonction de la largeur L déterminée, de la vitesse d'avance de la machine et d'une valeur par défaut de la hauteur de la rainure au-dessus du fond de joint formé par l'élément continu 9.

En outre tout le long du déplacement de la machine, les éventuelles variations de profil de la rainure 2 sont déterminées à partir des oscillations de la roue 7 autour de l'axe A2. Ces oscillations de la roue 7 sont fonction du profil de ladite rainure 2 et le capteur 11 transmet des signaux électriques correspondant à ces oscillations à l'unité de commande en déplacement de la machine pour modifier l'orientation des roues motrices et ainsi adapter la trajectoire de la machine au profil de la rainure.

L'utilisation des capteurs de poids sur les réservoirs de résine et de catalyseur permet de déterminer les quantités de produits contenus dans les réservoirs correspondants. En cas de détection d'une quantité insuffisante d'un des produits, l'opérateur peut être alerté ou l'opération de mélange des produits peut être arrêtée automatiquement. Grâce à ces capteurs, on évite ainsi de former un mélange de remplissage dans lequel l'un des produits, résine ou catalyseur, serait en quantité insuffisante ou de poursuivre les opérations de remplissage alors qu'un réservoir est vide.

Comme rappelé ci-dessus, la vitesse d'avance de la machine et donc le débit d'alimentation de la rainure en le matériau de remplissage sont asservis à la valeur de l'intensité électrique du courant d'alimentation de la scie, cette intensité électrique étant représentative de la résistance à l'avancement de la machine le long de ladite rainure.

En fin de course de la machine, il est prévu de dérouler une longueur donnée de l'élément continu 9 pour assurer la dépose du fond de joint sur la distance correspondant à l'écartement entre la scie 13 et les moyens de dépose 8 de l'élément continu 9 ou fond de joint. La machine est équipée de moyens de coupe de l'élément continu à la longueur donnée. La fin de course de la machine peut être définie par l'immobilisation de la machine contre une butée située à l'extrémité de fin de la rainure ou par une commande de l'opérateur qui immobilise la machine.

La présente invention n'est nullement limitée aux modes de réalisation décrits et représentés, mais l'homme du métier saura y apporter toute variante conforme à son esprit.

Dans les exemples décrits ci-dessus les moyens de propulsion sont automatiques : après activation de la machine, l'avance de la machine est pilotée par l'unité de commande en déplacement sans assistance de l'opérateur. En variante, on peut prévoir que l'opérateur puisse intervenir sur la commande de pilotage de l'avance de la machine. De manière similaire, on peut prévoir que l'opérateur puisse intervenir sur la commande de pilotage de la trajectoire de la machine.

Bien entendu, on peut prévoir que la surface à traiter comporte une pluralité de rainures, de préférence parallèles et/ou orthogonales. La machine traite alors les rainures, comme décrit ci-dessus, les unes après les autres.

En variante, on peut également prévoir que la machine soit utilisée pour former la ou les rainures. La scie peut alors être utilisée en tant que moyen de formation de la rainure.

En variante, on peut prévoir que le disque de sciage puisse être incliné d'un certain angle compris entre 0° et 4° par rapport à la verticale, de manière à permettre la préparation d'une rainure de 4 à 10 mm avec un même disque de sciage.

En ce qui concerne la fonction d'autoguidage, on pourrait prévoir en variante, d'utiliser un système optique tel que laser pour détecter la position de la rainure par rapport à la machine et commander une correction de trajectoire de la machine.

Il est également possible de prévoir un système d'éjection manuel ou automatique du mélange de remplissage au bout d'un temps donné d'inactivité pour éviter que le mélange ne se solidifie dans le mélangeur statique.

En variante, on peut également prévoir que le mélange de remplissage à injecter dans la rainure ne soit formé que d'un seul composant ou de plusieurs composants pré-mélangés dans un réservoir.

Éventuellement, on peut prévoir d'ajouter des moyens de lissage de la surface du joint, tel qu'un outil de raclage ou de balayage, pour donner un aspect lisse en surface au matériau de remplissage.

## Revendications

1. Machine (1) automotrice pour le traitement d'une surface en un matériau soumis au retrait, tel que béton, dans laquelle est ou doit être ménagée au moins une rainure (2) ou joint de fissuration, devant être comblée par un matériau de remplissage de manière à éviter que des éléments, tels que de l'eau ou des débris, s'infiltrent dans ladite rainure (2), ladite machine comportant, montés sur un châssis (10, 12) roulant commandé en déplacement à l'aide d'une unité de commande, au moins :
- des moyens (3) de formation ou de préparation de la rainure (2) au remplissage, tel qu'un organe de sciage (13),
- des moyens (4) d'alimentation de ladite rainure (2) en un matériau de remplissage, tel qu'un mélange d'une résine et d'un catalyseur,
**caractérisée en ce que** ladite machine (1) comporte en outre au moins des moyens (6) de détermination de la largeur (L) de la rainure (2) et des moyens d'asservissement de la quantité de matériau de remplissage délivrée par les moyens (4) d'alimentation en fonction au moins de ladite largeur (L) déterminée, les moyens (3) de formation ou de préparation, les moyens (4) d'alimentation et les moyens (6) de détermination de la largeur (L) de la rainure (2) fonctionnant de manière synchronisée.

2. Machine (1) selon la revendication 1, du type dans laquelle les moyens (3) de formation ou de préparation de la rainure (2) au remplissage sont formés par un organe de sciage (13), **caractérisée en ce qu'**au moins l'organe de sciage (13) est monté coulissant par rapport au châssis de la machine selon un axe horizontal sensiblement orthogonal à la direction d'avance de la machine, ladite machine comportant également un capteur de la position relative de l'organe de sciage par rapport au châssis de la machine, l'unité de commande en déplacement étant conçue pour piloter la trajectoire de la machine en fonction de la position relative de l'organe de sciage par rapport au châssis de manière à maintenir l'organe de sciage dans une position de référence par rapport au châssis de la machine.

3. Machine (1) selon l'une des revendications 1 et 2, **caractérisée en ce que** les moyens de détermination de la largeur de la rainure comprennent des moyens de mesure de distance par laser montés pivotants autour d'un axe sensiblement parallèle à la direction d'avance de la machine, selon une plage angulaire donnée, de manière à permettre un balayage optique de la rainure, les moyens de détection de la largeur de la rainure comportant également des moyens de détection de la position angulaire des moyens de mesure par laser au cours du balayage optique de la rainure.

4. Machine (1) selon l'une des revendications précédentes, **caractérisée en ce que** les moyens (6) de détermination de la largeur (L) de la rainure (2) comprennent au moins un organe glissant ou roulant en forme de coin pour pouvoir être introduit partiellement, sur une hauteur variable, dans ladite rainure, en fonction de la largeur (L) de ladite rainure (2), ledit organe étant rappelé au moins par son propre poids et, éventuellement, par un élément de rappel, en direction de la surface de déplacement du châssis (10) roulant.

5. Machine selon l'une des revendications 1 à 4, **caractérisée en ce qu'**elle comporte en outre des moyens de mesure de la résistance à l'avancement de la machine qui délivrent des signaux électriques auxquels l'unité de commande en déplacement du châssis (10) roulant et les moyens (4) d'alimentation de la rainure (2) en un matériau de remplissage sont asservis en fonctionnement.

6. Machine selon la revendication 5, du type dans laquelle les moyens de formation ou de préparation de la rainure sont formés par un organe de sciage,
**caractérisée en ce que** les moyens de mesure de la résistance à l'avancement sont formés par des moyens de détermination de l'effort de coupe de l'organe de sciage.

7. Machine selon l'une des revendications 1 à 6, **caractérisée en ce que** la machine comporte en outre des moyens de dépose (8) à l'intérieur de la rainure (2) d'un élément continu (9), tel que boudin ou bande, formant fond de joint, le matériau de remplissage délivré par les moyens (4) d'alimentation remplissant l'espace laissé libre au-dessus du fond de joint.

8. Machine selon la revendication 7, **caractérisée en ce que** les moyens (3) de formation ou de préparation de la rainure, les moyens (8) de dépose de l'élément continu dans la rainure, les moyens (6) de détermination de la largeur (L) d'ouverture de la rainure (2) et les moyens (4) d'alimentation de la rainure, sont disposés en série de l'avant vers l'arrière de la machine, lesdits moyens (3, 8, 6, 4) fonctionnant de manière synchronisée pour permettre le traitement de la rainure (2) en un seul passage de la machine (1) le long de ladite rainure (2).

9. Machine selon l'une des revendications 7 et 8, **caractérisée en ce que** les moyens (3) de formation ou de préparation de la rainure, les moyens (8) de dépose de l'élément continu dans la rainure, les moyens (6) de détermination de la largeur (L) de la rainure (2) et les moyens (4) d'alimentation de la rainure, sont montés sur un châssis (12), dit auxiliaire, porté et animé d'un mouvement de monte et baisse par rapport au châssis (10) roulant, dit châssis principal, de la machine (1),
et **en ce que** les moyens (3) de formation ou de préparation de la rainure (2) au remplissage comportent un organe de sciage (13) de ladite rainure et des moyens d'aspiration (14) des débris infiltrés dans la rainure, lesdits moyens d'aspiration (14) étant équipés d'un réservoir de stockage des débris aspirés dont la vidange est commandée par l'élévation du châssis (12) auxiliaire.

10. Machine selon l'une des revendications 7 à 9, **caractérisée en ce que** l'élément continu (9), formant fond de joint, est stocké à l'état bobiné sur un enrouleur, ledit enrouleur étant associé à un dispositif de déroulement de l'élément continu (9) embrayable en début et en fin de cycle de pose de l'élément continu (9) pour dérouler une longueur prédéterminée de l'élément continu (9) dans la rainure, et, débrayable lors de l'avance de la machine (1) le long de la rainure (2) pour permettre un libre déroulement de l'élément continu (9) dans la rainure (2).

11. Machine selon l'une des revendications 1 à 10, **caractérisée en ce qu'**elle comporte des moyens de détermination de la hauteur de la rainure (2), auxquels les moyens (4) d'alimentation sont également asservis en fonctionnement.

12. Machine selon l'une des revendications 1 à 11, **caractérisée en ce que** les moyens (4) d'alimentation de ladite rainure (2) comprennent au moins un réservoir (31, 32) de stockage du ou des constituants du matériau de remplissage et **en ce que** le ou chaque réservoir (31, 32) est muni d'un capteur de poids.
